# FASCICULE DE BREVET EUROPEEN

(11) **EP 3 062 303 B1**
(45) Date de publication et mention de la délivrance du brevet: **30.08.2017**
(21) Numéro de dépôt: 16157255.7
(22) Date de dépôt: 25.02.2016
(51) Int. Cl.: G09F 7/18, G09F 17/00, E01F 13/02, E04H 12/22, E01F 9/677

(54) **KIT POUR LE DEPLOIEMENT D'UNE BANDEROLE**
KIT ZUR ENTFALTUNG EINER BANDEROLE
KIT FOR DEPLOYING A STRIP

(30) Priorité: 27.02.2015 FR 1551703; 14.01.2016 FR 1650297
(43) Date de publication de la demande: 31.08.2016
(73) Titulaire: Worldplas, 25000 Besançon (FR)
(72) Inventeur: GUNES, Denis, 25000 Besançon (FR)
(74) Mandataire: Hugues, Catherine

(56) Documents cités:
- BE-A6- 1 012 717
- DE-U1-202007 000 784
- DE-U1-202007 000 784
- ES-U- 1 033 492
- FR-A1- 2 825 740
- US-A1- 2015 020 362

## Description

L'invention concerne un kit pour le déploiement d'une banderole destiné plus particulièrement à une utilisation à titre temporaire par exemple dans le domaine de la signalisation routière ou dans celui des affichages publicitaires. De manière classique un tel kit est formé par, d'une part, un ensemble mobile comportant deux poteaux, une banderole apte à être déployée entre lesdits poteaux et des moyens de solidarisation pour accrocher ladite banderole auxdits poteaux et, d'autre part, un ensemble fixe comportant deux embases ancrées au sol aptes à recevoir chacune un tronçon d'extrémité d'un desdits poteaux, ledit kit comportant des moyens de verrouillage réversible de l'assemblage entre un poteau et son embase, et au moins le tronçon d'extrémité de chacun des poteaux étant creux et comportant une fente longitudinale formée à partir de sa base, tandis que lesdites embases sont définies par des tubes creux de section complémentaire à celle du tronçon d'extrémité du poteau qu'elles doivent recevoir.

Un kit de structure similaire, destiné au déploiement d'une banderole utilisée en tant que barrière interdisant l'accès à une zone dangereuse, telle qu'une piscine, est notamment décrit dans le document FR 2 825 740.

Dans le domaine de la signalisation routière, les banderoles de signalisation sont couramment utilisées pour barrer des routes impraticables, notamment du fait d'inondations ou d'enneigement important. Certaines routes situées dans des zones critiques sont ainsi régulièrement et en fonction des conditions météorologiques, alternativement fermées ou ouvertes à la circulation, au moyen de telles banderoles installées puis à nouveau désinstallées. A l'heure actuelle, les services des Equipements routiers procèdent généralement à une telle sécurisation d'une route ponctuellement impraticable, dès la réception d'une alerte émise par le préfet, en plantant des poteaux de part et d'autre de la route puis en accrochant une banderole sur une élingue en acier tendue entre les poteaux. Lorsque la route est à nouveau praticable, l'ensemble est entièrement démonté puis transporté vers un lieu de stockage jusqu'à la prochaine intempérie nécessitant une nouvelle sécurisation de la route et par conséquent la réitération de l'opération d'installation de l'ensemble du dispositif.

Une telle manière de procéder est particulièrement fastidieuse et chronophage pour les équipes concernées. De plus, les poteaux, rapidement plantés dans le sol à chaque utilisation, présentent souvent un ancrage insuffisant nuisible à la bonne tenue de l'ensemble, ce qui peut contraindre les opérateurs à revenir régulièrement sur le site pour les stabiliser et vérifier que la sécurité des usagers est toujours assurée. Par ailleurs, à l'heure actuelle, un temps précieux est généralement perdu du fait que l'information de montée des eaux, obtenue sur le site concerné, est systématiquement transmise exclusivement au préfet en premier lieu. Ainsi, les services en charge de la sécurisation des routes ne peuvent pas toujours faire preuve de la réactivité nécessaire puisqu'ils sont obligés d'attendre l'ordre de la préfecture pour s'organiser et procéder au déploiement du dispositif de sécurisation. Ceci peut s'avérer lourd de conséquences dans certaines situations de crues particulièrement rapides et importantes, dans lesquelles il est fondamental d'agir au plus vite.

La présente invention a ainsi pour but non seulement de simplifier les opérations de montage, de démontage, de transport et de rangement de dispositifs de signalisation comportant une banderole tendue entre deux poteaux, mais également de fournir une solution permettant aux services des équipements routiers d'être informés de la montée des eaux avant ou au moins en même temps que la préfecture, de sorte à pouvoir procéder aux préparatifs nécessaires à la sécurisation des voies inondées en attendant l'alerte et l'ordre d'agir du préfet et à être opérationnels dès réception de ce dernier. Par ailleurs, un autre but de l'invention est encore de fournir une solution permettant de garantir que le dispositif une fois en place, ne peut pas être démonté sans risquer de le détériorer par une personne non autorisée. Ceci permet de limiter le risque de vol et contribue à une meilleure sécurisation du site, le cas échéant.

A cet effet, l'invention a pour objet un kit selon les caractéristiques de la revendication 1, dans lequel les moyens de verrouillage réversible comportent un doigt monté transversalement sur la paroi interne d'une embase et un bras comportant une branche et une patte formant entre elles un angle α, ladite branche comportant un orifice s'étendant au voisinage dudit angle α, ledit bras étant monté pivotant à l'intérieur d'un tronçon d'extrémité d'un poteau et de manière telle que ladite patte, ledit orifice et le sommet dudit angle α apparaissent derrière la fente longitudinale.

Un tel kit permet avantageusement un montage et un démontage rapide de l'ensemble mobile par un opérateur travaillant seul, étant donné que l'ensemble fixe est destiné à être installé à demeure au niveau de zones identifiées comme étant fréquemment impraticables en raison de phénomènes météorologiques récurrents et que la mise en oeuvre des moyens de verrouillage est extrêmement aisée et ne nécessite aucun outil.

Conformément à l'invention, ledit bras comporte un axe relié à l'extrémité libre de la branche, parallèlement au chant de ladite extrémité libre, les extrémités dudit axe étant respectivement aptes à être engagées dans un trou que comporte ledit poteau, une des extrémités dudit axe étant équipée d'une serrure émergeant dudit trou de sorte à être accessible au moyen d'une clé.

Ainsi, la structure des moyens de verrouillage est telle qu'une désolidarisation d'un poteau et de son embase est réalisable uniquement par un opérateur habilité disposant de moyens de déverrouillage, ce qui permet de sécuriser l'assemblage du kit et interdit son démontage par une personne non habilitée.

D'autre part, les moyens de verrouillage réversibles peuvent également comporter des moyens de rappel élastique dudit bras s'étendant entre la branche du bras et une face du tronçon d'extrémité opposée à la fente.

Une autre caractéristique de l'invention est encore définie par le fait que les moyens de solidarisation comportent des moyens de mise sous tension de la banderole déployée et accrochée entre les deux poteaux reliés à leurs embases.

Ces moyens de solidarisation permettent de tendre convenablement la banderole entre les deux poteaux afin qu'elle résiste à toutes les contraintes, notamment dues aux intempéries qu'elle subit.

Une caractéristique additionnelle de l'invention est représentée par le fait que les moyens de solidarisation comportent des organes d'accrochage d'une élingue reliée à la banderole, lesdits organes d'accrochage étant solidaires d'un poteau.

Avantageusement selon une autre caractéristique de l'invention, chaque poteau comporte au moins un logement hébergeant lesdits organes d'accrochage, ledit logement étant équipé d'une porte munie d'une serrure.

Le logement a pour avantage d'interdire à une personne non habilité l'accès aux organes d'accrochage et donc permet d'éviter tout démontage intempestif de la banderole.

Le présent kit se caractérise encore en ce qu'il comporte des moyens de rangement et de transport de l'ensemble mobile, ce qui permet de faciliter notablement sa manutention.

En effet, lorsque l'utilisateur ne souhaite pas utiliser l'ensemble mobile pour déployer une banderole de signalisation, il peut aisément le ranger et le transporter dans un lieu dédié à son stockage.

Une autre caractéristique de l'invention consiste en ce que l'ensemble fixe et/ou mobile comporte(nt) un capteur de niveau d'eau solidaire d'un support, lequel peut être défini par l'une desdites embases et/ou l'un desdits poteaux ou, le cas échéant, par un dispositif de signalisation comportant un panneau fixé sur un mât destiné à être ancré au sol.

D'autres caractéristiques et avantages de l'invention ressortiront de la description détaillée qui va suivre d'un mode de réalisation non limitatif de l'invention, en référence aux figures annexées, dans lesquelles :
- la figure 1 représente une vue en perspective d'un kit pour le déploiement d'une banderole selon l'invention en situation assemblée de l'ensemble mobile avec l'ensemble fixe,
- les figures 2A et 2B représentent des vues partielles du kit de la figure 1 montrant les logements des poteaux hébergeant les organes d'accrochage d'une élingue, respectivement avec une porte et sans porte,
- la figure 3 représente une vue du tronçon d'extrémité d'un poteau du kit de la figure 1,
- la figure 4 représente une vue d'un bras que comportent les moyens de verrouillage réversible de l'assemblage entre un poteau et une embase du kit de la figure 1,
- la figure 5 représente une vue en coupe de la zone d'assemblage entre un tronçon d'extrémité d'un poteau et une embase du kit de la figure 1,
- la figure 6 représente une vue agrandie du détail D de la figure 2B.

La présente invention concerne un kit 1 pour le déploiement d'une banderole 2. Comme indiqué en préambule, le kit 1 est adapté à différentes applications, et sera décrit ci-après, à titre d'exemple uniquement, dans le cadre d'une utilisation en vue de barrer de manière récurrente un passage, tel que notamment une chaussée périodiquement inondée.

Le kit 1 selon l'invention comporte un ensemble mobile 3 apte à être installé uniquement en cas de besoin, c'est-à-dire lorsque la chaussée est inondée, et à être démonté, rangé et transporté vers un lieu de stockage lorsque la chaussée est praticable. Le kit 1 comporte également un ensemble fixe 4 destiné à être installé à demeure de part et d'autre de la chaussée, et apte à pouvoir accueillir l'ensemble mobile 3 lorsque son installation s'avère nécessaire.

L'ensemble mobile 3 comprend deux poteaux 31, par exemple de section carrée, une banderole 2 apte à être déployée entre lesdits poteaux 31 et des moyens de solidarisation 5 pour accrocher ladite banderole 2 auxdits poteaux 31.

Dans la variante de réalisation illustrée, la banderole 2 présente une forme rectangulaire dans laquelle elle a deux extrémités latérales 20, 21 opposées et deux extrémités longitudinales 22, 23 opposées perpendiculaires aux extrémités latérales 20, 21. La banderole 2 peut par ailleurs être réalisée en un matériau PVC, de préférence anti-fongicide, recouvert d'un film rétro-réfléchissant de classe II répondant aux normes de sécurité routière.

L'ensemble fixe 4 comprend de son côté deux embases 41 définies par des tubes creux de section complémentaire à celle d'un tronçon d'extrémité 311 d'un poteau 31, comportant un fond et destinés à être ancrés dans le sol 6 de manière irréversible, par exemple en étant scellés dans un socle en béton, leur ouverture 42 étant située de préférence à ras avec le sol 6 ou légèrement au-dessus du sol 6. Des bouchons amovibles peuvent avantageusement être prévus pour obturer ladite ouverture 42.

L'ensemble fixe 4 peut également avantageusement comporter un capteur de niveau d'eau (non illustré), permettant de détecter toute éventuelle montée ou arrivée d'eau intempestive sur une zone telle que notamment une chaussée. Conformément à l'invention, un tel capteur est prévu solidaire d'un support tel que par exemple une desdites embases 41 ou un dispositif de signalisation comportant un panneau fixé sur un poteau à même d'être ancré dans le sol, ledit panneau avertissant de la récurrence des phénomènes d'inondation à cet endroit.

Une telle caractéristique permet avantageusement au kit 1 selon l'invention de définir une solution complète, permettant non seulement une mise en place rapide et aisée d'une banderole 2, mais également de disposer, en temps réel, d'une information relative à la nécessité de déployer cette dernière ou, à l'inverse, de pouvoir procéder à son rangement. Ces opérations peuvent ainsi être réalisées avec une réactivité optimisée par les services concernées.

Le capteur de niveau d'eau peut être sélectionné parmi les modèles étanches disponibles sur le marché à l'heure actuelle. Par ailleurs, son alimentation sera de préférence assurée par des moyens de type batterie, cellules photovoltaïques ou tout moyen d'alimentation équivalent. Le tronçon d'extrémité 311 d'un poteau 31 de l'ensemble mobile 3 est destiné à être engagé, au travers de l'ouverture 42, dans une embase 41 avec laquelle il est ensuite solidarisé par des moyens de verrouillage réversibles.

Dans la variante de réalisation illustrée, le tronçon d'extrémité 311 est creux et comporte une fente traversante longitudinale 312 s'étendant depuis sa base 314.

Dans la variante de réalisation illustrée, les moyens de verrouillage réversible, permettant de solidariser et désolidariser chaque poteau 31 d'une embase 41, comportent d'une part un doigt 412 monté transversalement sur la paroi interne 411 d'une embase 41 et d'autre part un bras 8 (cf. fig. 4), monté pivotant à l'intérieur d'un tronçon d'extrémité 311 d'un poteau 31.

Conformément à la figure 4, le bras 8 comporte une branche 81 et une patte 82 formant entre elles un angle α. La branche 81 comporte un orifice oblong 83 s'étendant au voisinage de l'angle α.

Le bras 8 est monté à l'intérieur du tronçon d'extrémité 311 d'un poteau 31 de manière telle que la patte 82, l'orifice 83 apparaissent derrière la fente 312, le sommet de l'angle α étant orienté en direction de la fente 312 (cf. fig. 3).

D'autre part, le bras 8 comporte un axe 9 relié à l'extrémité libre 84 de la branche 81 (cf.fig.4) et s'étendant parallèlement au chant de ladite extrémité libre 84. Dans la position assemblée du bras 8 dans un tronçon d'extrémité 311 d'un poteau 31, les extrémités 91a, 91b de l'axe 9 sont respectivement engagées dans un trou 11 que comporte la paroi du tronçon d'extrémité 31.

Une des extrémités 91b dudit axe 9 est avantageusement équipée d'une serrure triangle 92 émergeant du trou 11 considéré, de sorte à être accessible au moyen d'une clé détenue par un opérateur habilité.

Dans la variante de réalisation illustrée, les moyens de verrouillage réversible 7 comportent en outre un ressort 10 s'étendant entre la branche 81 du bras 8 et une face de la paroi interne du tronçon d'extrémité 311 opposée à la fente 312.

Grâce à une telle structure, la mise en oeuvre du kit selon l'invention est particulièrement simple. Il suffit à l'utilisateur d'introduire le tronçon d'extrémité 311 d'un poteau 31 dans son embase 41 de manière à ce que la fente 312 soit en vis-à-vis du doigt 412. De cette manière, le doigt 412 va prendre appui puis pousser sur la patte 82 qui sera écartée de la fente 312 (Flèche F1), comprimant le ressort 10, tout en effectuant un mouvement de translation vertical vers le bas sous l'effet de l'engagement progressif du tronçon d'extrémité 311 dans l'embase 41 jusqu'à ce que l'orifice oblong 92 arrive à hauteur du doigt 412. Ce dernier s'engage alors dans l'orifice oblong 92, ne prend plus appui sur la patte 82, permettant au bras 8 de revenir à sa position initiale (flèche F2) sous l'effet de la détente du ressort 10.

Une fois le doigt 412 engagé dans l'orifice 83, le tronçon d'extrémité 311 est solidaire de l'embase 41, et ne peut en être désolidarisé qu'au moyen d'une clé permettant, au travers de la serrure triangle 92, de faire pivoter le bras 8 en direction de la flèche F1, de sorte à permettre le retrait du doigt 412 de l'orifice oblong 83 et l'extraction progressive du tronçon d'extrémité 311 de l'embase 41.

Une fois les poteaux 31 montés dans leur embase 41 respective, la banderole 2 est déployée et accrochée par chacune de ses extrémités latérales 20, 21 sur lesdits poteaux 31.

En fait, dans la variante de réalisation illustrée, les poteaux 3 comportent chacun deux logements 12 accessibles au moyen d'une porte 13 munie d'une serrure triangle 14 avantageusement apte à être contrôlée au moyen d'une clé identique à celle utilisée par l'opérateur pour la serrure triangle 92 permettant l'actionnement du bras 8. Les logements 12 hébergent chacun des moyens d'accrochage, tel que par exemple un crochet 15, d'une extrémité 17 d'une sangle 16 par ailleurs reliée à la banderole 2. L'extrémité 17 de la sangle peut comporter une simple patte d'ancrage ou une came à griffe 18 permettant un réglage de la longueur de la sangle 16.

Ainsi, pour accrocher la banderole 2 aux poteaux 31, l'opérateur doit d'abord ouvrir la porte 13 de chaque logement 12. Il fixe ensuite les extrémités 17 de la sangle 16 reliée à la banderole 2 aux crochets 15. Il tend la banderole 2 au moyen des cames à griffe 18. Finalement il referme les portes 13.

Le démontage du kit 1 selon l'invention est réalisé en effectuant toutes ces étapes selon un ordre chronologique inverse. Une fois démonté, l'ensemble mobile 3 peut avantageusement être rangé dans une valise ou un sac à roulettes et transporté vers un lieu de stockage, la banderole 2 étant de préférence soigneusement enroulée autour d'un axe ou simplement convenablement pliée après un éventuel séchage.

## Revendications

1. kit (1) pour le déploiement d'une banderole (2), formé par, d'une part, un ensemble mobile (3) comportant deux poteaux (31), une banderole (2) apte à être déployée entre lesdits poteaux (31) et des moyens de solidarisation pour accrocher ladite banderole (2) auxdits poteaux (31) et, d'autre part, un ensemble fixe (4) comportant deux embases (41) ancrées au sol (6) aptes à recevoir chacune un tronçon d'extrémité (311) d'un desdits poteaux (31), ledit kit comportant des moyens de verrouillage réversible de l'assemblage entre un poteau (31) et son embase (41), et au moins le tronçon d'extrémité (311) de chacun des poteaux (31) étant creux et comportant une fente longitudinale (312) formée à partir de sa base (314), tandis que lesdites embases (41) sont définies par des tubes creux de section complémentaire à celle du tronçon d'extrémité (311) du poteau (31) qu'elles doivent recevoir, **caractérisé en ce que** les moyens de verrouillage réversible comportent un doigt (412) monté transversalement sur la paroi interne d'une embase (41) et un bras (8) comportant une branche (81) et une patte (82) formant entre elles un angle α, ladite branche (81) comportant un orifice (83) s'étendant au voisinage dudit angle α, ledit bras (8) étant monté pivotant à l'intérieur d'un tronçon d'extrémité (311) d'un poteau (31) et de manière telle que ladite patte (82), ledit orifice (83) et le sommet (7) dudit angle α apparaissent derrière la fente longitudinale (312), ledit bras (8) comportant un axe (9) relié à l'extrémité libre (84) de la branche (81), parallèlement au chant de ladite extrémité libre (84), les extrémités (91a, 91b) dudit axe (9) étant respectivement engagées dans un trou (11) que comporte ledit poteau (31), et une des extrémités (91a, 91b) dudit axe (9) étant équipée d'une serrure (92) émergeant dudit trou de sorte à être accessible au moyen d'une clé.

2. Kit (1) selon la revendication 1, **caractérisé en ce que** les moyens de verrouillage réversibles comportent des moyens de rappel élastique (10) dudit bras (8) s'étendant entre la branche (81) du bras (8) et une face du tronçon d'extrémité (311) opposée à la fente longitudinale (312).

3. Kit (1) selon l'une quelconque des revendications précédentes, **caractérisé en ce que** les moyens de solidarisation comportent des moyens de mise sous tension de la banderole (2) déployée et accrochée entre les deux poteaux (31) reliés à leurs embases (41).

4. kit (1) selon l'une quelconque des revendications précédentes, **caractérisé en ce que** les moyens de solidarisation comportent des organes d'accrochage (15) d'une élingue (16) reliée à la banderole (2), lesdits organes d'accrochage (15) étant solidaires d'un poteau (31).

5. kit (1) selon la revendication précédente, **caractérisé en ce que** chaque poteau (31) comporte au moins un logement (12) hébergeant lesdits organes d'accrochage (15), ledit logement (12) étant équipé d'une porte (13) munie d'une serrure (14).

6. kit (1) selon l'une quelconque des revendications précédentes, **caractérisé en ce qu'**il comporte des moyens de rangement et de transport de l'ensemble mobile (3) .

7. kit (1) selon l'une quelconque des revendications précédentes, **caractérisé en ce que** l'ensemble fixe et/ou l'ensemble mobile comporte(nt) un capteur de niveau d'eau solidaire d'un support.

8. kit (1) selon la revendication précédente, **caractérisé en ce que** ledit support est défini par l'une desdites embases et/ou l'un desdits poteaux.

9. kit (1) selon la revendication 7, **caractérisé en ce que** ledit support est défini par un dispositif de signalisation comportant un panneau fixé sur un mât destiné à être ancré au sol.

## Patentansprüche

1. Kit (1) zur Entfaltung einer Banderole (2), gebildet von zum einen einer beweglichen Einheit (3), aufweisend zwei Pfosten (31), eine Banderole (2), die imstande ist, zwischen den Pfosten (31) ausgebreitet zu sein, und Verbindungsmittel, um die Banderole (2) an den Pfosten (31) zu befestigen, und zum anderen einer festen Einheit (4), aufweisend zwei Basen (41), die am Boden (6) verankert sind und imstande, jeweils einen Endabschnitt (311) eines der Pfosten (31) aufzunehmen, wobei das Kit Mittel zur reversiblen Verriegelung der Verbindung zwischen einem Pfosten (31) und seiner Basis (41) aufweist, und mindestens der Endabschnitt (311) jedes Pfostens (31) hohl ist und einen Längsschlitz (312) aufweist, der ab seiner Basis (314) gebildet ist, wogegen die Basen (41) von hohlen Rohren mit komplementärem Querschnitt zu dem des Endabschnitts (311) des Pfosten (31), den sie aufnehmen müssen, definiert sind, **dadurch gekennzeichnet, dass** die Mittel zur reversiblen Verriegelung einen Finger (412) aufweisen, der transversal auf der Innenwand einer Basis (41) montiert ist, und einen Arm (8), aufweisend einen Schenkel (81) und einen Fuß (82), die untereinander einen Winkel α bilden, wobei der Schenkel (81) eine Öffnung (83) aufweist, die sich in der Nähe des Winkels α erstreckt, wobei der Arm (8) schwenkbar im Innern eines Endabschnitts (311) eines Pfostens (31) montiert ist und derart, dass der Fuß (82), die Öffnung (83) und die Spitze (7) des Winkels α hinter dem Längsschlitz (312) erscheinen, wobei der Arm (8) eine Achse (9) aufweist, die mit dem freien Ende (84) des Schenkels (81) verbunden ist, parallel zur Kante des freien Endes (84), wobei die Enden (91a, 91b) der Achse (9) jeweils in ein Loch (11) eingreifen, welches der Pfosten (31) aufweist, wobei eines der Enden (91a, 91b) der Achse (9) mit einem Schloss (92) ausgestattet ist, das sich aus dem Loch entwickelt, um mittels eines Schlüssels zugänglich zu sein.

2. Kit (1) nach Anspruch 1, **dadurch gekennzeichnet, dass** die Mittel zur reversiblen Verriegelung elastische Rückstellmittel (10) des Arms (8) aufweisen, die sich zwischen dem Schenkel (81) des Arms (8) und einer Seite des Endabschnitts (311) gegenüber dem Längsschlitz (312) befinden.

3. Kit (1) nach einem der vorangehenden Ansprüche, **dadurch gekennzeichnet, dass** die Verbindungsmittel Inspannungversetzungsmittel der ausgebreiteten und zwischen den zwei mit ihrer Basis (41) verbundenen Pfosten (31) befestigten Banderole (2) aufweist.

4. Kit (1) nach einem der vorangehenden Ansprüche, **dadurch gekennzeichnet, dass** die Verbindungsmittel Verhakungsorgane (15) eines Bands (16) aufweisen, das mit der Banderole (2) verbunden ist, wobei die Verhakungsorgane (15) mit einem Pfosten (31) fest verbunden sind.

5. Kit (1) nach vorangehendem Anspruch, **dadurch gekennzeichnet, dass** jeder Pfosten (31) mindestens eine Aufnahme (12) aufweist, in welcher die Verhakungsorgane (15) untergebracht sind, wobei die Aufnahme (12) mit einer Tür (13), die mit einem Schloss (14) ausgerüstet ist, ausgestattet ist.

6. Kit (1) nach einem der vorangehenden Ansprüche, **dadurch gekennzeichnet, dass** es Verstau- und Transportmittel der beweglichen Einheit (3) aufweist.

7. Kit (1) nach einem der vorangehenden Ansprüche, **dadurch gekennzeichnet, dass** die feste Einheit und/oder die bewegliche Einheit einen Wasserstandssensor aufweist/aufweisen, der mit einem Halter fest verbunden ist.

8. Kit (1) nach vorangehendem Anspruch, **dadurch gekennzeichnet, dass** der Halter von einer der Basen und/oder einer der Pfosten definiert ist.

9. Kit (1) nach Anspruch 7, **dadurch gekennzeichnet, dass** der Halter von einer Anzeigevorrichtung definiert ist, die eine Platte aufweist, die an einem Mast befestigt ist, der bestimmt ist, am Boden verankert zu sein.

## Claims

1. A kit (1) for deploying a banner (2), formed on the one hand by a moving assembly (3) including two posts (31), a banner (2) able to be deployed between said posts (31) and securing means to fasten said banner (2) to said posts (31) and, on the other hand, by a stationary assembly (4) including two bases (41) anchored to the ground (6) able each to receive an end segment (311) of one of said posts (31), said kit including reversible locking means of the assembly between a post (31) and its base (41), and at least the end segment (311) of each of the posts (31) being hollow and including a longitudinal slit (312) formed from its base (314), whereas said bases (41) are defined by hollow tubes with a section complementary to that of the end segment (311) of the post (31) that they must receive, **characterized in that** the reversible locking means include a finger (412) mounted transversely on the inner wall of a base (41) and an arm (8) including a branch (81) and a tab (82) forming an angle α between them, said branch (81) including an orifice (83) extending near said angle α, said arm (8) being mounted pivoting inside an end segment (311) of a post (31) and such that said tab (82), said orifice (83) and the apex (7) of said angle α appear behind the longitudinal slit (312), said arm (8) including an axis (9) connected to the free end (84) of the branch (81), parallel to the rim of said free end (83), the ends (91a, 91b) of said axis (9) respectively being engaged in a hole (11) included by said post (31), and one of the ends (91a, 91b) of said axis (9) being equipped with a lock (92) emerging from said hole so as to be accessible using a key.

2. The kit (1) according to claim 1, **characterized in that** the reversible locking means include elastic return means (10) of said arm (8) extending between the branch (81) of the arm (8) and a face of the end segment (311) opposite the longitudinal slit (312).

3. The kit (1) according to any one of the preceding claims, **characterized in that** the securing means include means for stretching the banner (2) deployed and fastened between the two posts (31) connected to their bases (41).

4. The kit (1) according to any one of the preceding claims, **characterized in that** the securing means include fastening members (15) for a sling (16) connected to the banner (2), said fastening members (15) being secured to a post (31).

5. The kit (1) according to the preceding claim, **characterized in that** each post (31) includes at least one housing (12) to house said fastening members (15), said housing (12) being equipped with a door (13) provided with a lock (14).

6. The kit (1) according to any one of the preceding claims, **characterized in that** it includes means for storing and transporting the moving assembly (3).

7. The kit (1) according to any one of the preceding claims, **characterized in that** the stationary assembly and/or the moving assembly include(s) a water level sensor secured to a support.

8. The kit (1) according to the preceding claim, **characterized in that** said support is defined by one of said bases and/or one of said posts.

9. The kit (1) according to claim 7, **characterized in that** said support is defined by a signaling device including a panel fastened on a mast intended to be anchored to the ground.
